# EUROPÄISCHE PATENTSCHRIFT

(11) **EP 0 767 870 B1**
(45) Veröffentlichungstag und Bekanntmachung des Hinweises auf die Patenterteilung: **04.08.1999**
(21) Anmeldenummer: 95935850.8
(22) Anmeldetag: 07.11.1995
(51) Int. Cl.: F02D 9/10, F02D 11/10

(54) **VORRICHTUNG FÜR EINE BRENNKRAFTMASCHINE**
DEVICE FOR INTERNAL COMBUSTION ENGINES
DISPOSITIF POUR MOTEURS A COMBUSTION INTERNE

(30) Priorität: 07.12.1994 DE 4443502
(43) Veröffentlichungstag der Anmeldung: 16.04.1997
(73) Patentinhaber: ROBERT BOSCH GMBH, 70442 Stuttgart (DE)
(72) Erfinder: BENTZ, Willy, D-74343 Sachsenheim (DE); ERNST, Waldemar, D-71665 Vaihingen (DE); SCHIEFER, Peter, D-74199 Untergruppenbach (DE); BUSS, Heiko, El Paso, TX 79912 (US)
(86) Internationale Anmeldenummer: DE9501534
(87) Internationale Veröffentlichungsnummer: WO9618028

(56) Entgegenhaltungen:
- EP-A- 0 317 813
- DE-A- 3 844 354
- DE-A- 4 023 044
- DE-A- 4 112 981
- DE-U- 9 317 797
- US-A- 4 926 821
- US-A- 4 995 369

## Beschreibung

### Stand der Technik

Die Erfindung geht aus von einer Vorrichtung für eine Brennkraftmaschine nach der Gattung des Anspruchs 1, beziehungsweise des Anspruchs 2. Es ist bereits eine Vorrichtung bekannt (EP-PS 0 317 813), die ein Drosselorgan besitzt, das in Form einer Drosselklappe in einem Drosselklappenstutzen drehbar untergebracht ist. Zur Verstellung der Drosselklappe ist ein elektrischer Drosselklappenstellmotor vorgesehen, der die Drosselklappe über ein Untersetzungsgetriebe dreht. Derartige elektromotorisch angetriebene Vorrichtungen sind Bestandteil einer elektronischen Motorleistungssteuerung (EMS) für Brennkraftmaschinen, bei der ein elektronisches Steuergerät die von einem Pedalwegsensor erfaßte Fahrpedalstellung eines Gaspedals auswertet, um entsprechend der Fahrpedalstellung den elektrischen Drosselklappenstellmotor anzusteuern, so daß die Drosselklappe eine bestimmte Drehstellung einnimmt. Die elektronische Motorleistungssteuerung (EMS) ist dabei in der Lage, die Drehstellung der Drosselklappe abhängig von verschiedenen Betriebsparametern der Brennkraftmaschine gezielt zu verändern. Dies ermöglicht unter anderem eine dosierbare Anpassung des Motordrehmoments, so daß auch eine Durchführung einer sogenannten Antriebsschlupfregelung (ASR) möglich ist. Bei der Antriebsschlupfregelung (ASR) wird der durch die Fahrpedalstellung des Gaspedals ausgedrückte Fahrerwunsch dahingehend korrigiert, daß beim Anfahren durch eine gezielte Rücknahme der Drehstellung der Drosselklappe ein Durchdrehen der von der Brennkraftmaschine angetriebenen Räder eines Kraftfahrzeugs verhindert wird.

Die elektronische Motorleistungssteuerung (EMS) ist Teil eines übergeordneten elektronischen Motorsteuerungssystems, das neben den Hauptfunktionen der Gemischbildung und der elektrischen Zündung auch die Einleitung von Brennstoffdämpfen mittels eines Regenerierventils in den Drosselklappenstutzen steuert. Das Regenerierventil ist Teil eines Brennstoffverdunstungs-Rückhaltesystems eines Brennstofftanks der Brennkraftmaschine, bei dem die Brennstoffdämpfe eines Brennstofftanks beispielsweise zunächst in einem Adsorptionsfilter zwischengespeichert und anschließend mittels des Regenerierventils in den Drosselklappenstutzen eingeleitet werden.

Das Motorsteuerungssystem benötigt eine Vielzahl von Informationen über wichtige Betriebsgrößen der Brennkraftmaschine, die von Sensoren bereitgestellt und dem elektronischen Steuergerät zur Auswertung zugeführt werden. Ein wichtiger Sensor ist ein sogenannter Luftmassenmesser, der die von der Brennkraftmaschine angesaugte Luftmasse im Drosselklappenstutzen bestimmt. Das Motorsteuerungssystem hat mehrere Einzelkomponenten, die im wesentlichen das elektronische Steuergerät, das Drosselorgan, den Drosselklappenstellmotor, das Regenerierventil und den Luftmassenmesser umfassen. Diese Einzelkomponenten sind bisher in Einzelgehäusen, zum Beispiel am Motor im Motorinnenraum oder im Fahrgastraum des Kraftfahrzeuges einzeln untergebracht, so daß zur Verbindung der Einzelkomponenten, insbesondere mit dem elektronischen Steuergerät, eine Vielzahl elektrischer Verbindungsleitungen und Steckverbindungen erforderlich ist.

### Vorteile der Erfindung

Die erfindungsgemäße Vorrichtung für eine Brennkraftmaschine mit den kennzeichnenden Merkmalen des Anspruchs 1 beziehungsweise des Anspruchs 2 hat demgegenüber den Vorteil, daß ein kompaktes Bauteil geschaffen wird, das kostengünstig herstellbar ist und das insbesondere als vorgefertigte und vorgeprüfte Baueinheit in einfacher Art und Weise am Kraftfahrzeug anbaubar ist. Vorteilhafterweise ergibt sich durch den Wegfall sonst üblicher Einzelgehäuse sowie deren elektrischen Verbindungsleitungen und elektrischen Steckverbindungen eine weitere Kostenersparnis. Außerdem ist durch die reduzierte Anzahl elektrischer Verbindungsleitungen und elektrischer Steckverbindungen die Betriebssicherheit und Zuverlässigkeit der Vorrichtung erhöht.

Durch die in den Unteransprüchen aufgeführten Maßnahmen sind vorteilhafte Weiterbildungen und Verbesserungen der im Anspruch 1, beziehungsweise im Anspruch 2 angegebenen Vorrichtung möglich.

### Zeichnung

Ausführungsbeispiele der Erfindung sind in der Zeichnung vereinfacht dargestellt und in der nachfolgenden Beschreibung näher erläutert. Es zeigen Figur 1 eine perspektivische Darstellung einer Vorrichtung gemäß einem ersten erfindungsgemäßen Ausführungsbeispiel, Figur 2 eine Seitenansicht der Vorrichtung nach Figur 1, Figur 3 eine perspektivische Darstellung der Vorrichtung gemäß einem zweiten erfindungsgemäßen Ausführungsbeispiel, Figur 4 eine Seitenansicht der Vorrichtung nach Figur 3.

### Beschreibung der Ausführungsbeispiele

In den Figuren 1 bis 4 ist eine mit 1 gekennzeichnete Vorrichtung dargestellt, die als funktionale Einheit Teil einer elektronischen Motorleistungsteuerung (EMS) eines übergeordneten Motorsteuerungssystems für eine nicht näher dargestellte Brennkraftmaschine ist. Die Vorrichtung 1 ist zum Einsatz insbesondere für gemischverdichtende, fremdgezündete Brennkraftmaschinen vorgesehen. Die Vorrichtung 1 umfaßt im wesentlichen ein Drosselorgan 2, einen elektrischen Drosselklappenstellmotor 3, ein elektronisches Steuergerät 4, ein Regenerierventil 5 und/oder einen Luftmassenmesser 20. Das Regenerierventil 5 ist Teil eines Brennstoffverdunstungs-Rückhaltesystems eines Brennstofftanks der Brennkraftmaschine, dessen Aufbau und Funktion so ist, wie es zum Beispiel der Bosch Technischen Unterrichtung, Motormanagement Motronic, 2. Ausgabe, August 1993, auf Seite 48 und 49 entnehmbar ist. Die Offenbarung der oben genannten Schrift soll Bestandteil der vorliegenden Anmeldung sein.

Die Vorrichtung 1 hat ein Gehäuse 10, das zum Beispiel aus Kunststoff oder aus Aluminium, beispielsweise in Gießtechnik, hergestellt ist. Die Vorrichtung 1, beziehungsweise das Gehäuse 10 hat eine rohrförmige, längliche Gestalt, die im wesentlichen von einem Drosselklappenstutzen 11 gebildet wird. Der Drosselklappenstutzen 11 hat an einem der Brennkraftmaschine zugewandten Endbereich einen Flanschteil 12, der beispielsweise eine quaderförmige Form hat. Das Drosselorgan 2 ist im Drosselklappenstutzen 11 insbesondere im Flanschteil 12 drehbar untergebracht und hat zum Beispiel die Form einer in den Figuren 1 bis 4 gestrichelt dargestellten Drosselklappe 2. Im Innern des Drosselklappenstutzens 11 strömt ein gasförmiges Medium, insbesondere die von der Brennkraftmaschine angesaugte Luft, die beispielsweise über einen nicht näher dargestellten Luftfilter in den Drosselklappenstutzen 11 in den Figuren 1 bis 4 von oben nach unten einströmt. Die Strömungsrichtung ist durch entsprechende Pfeile 8 in den Figuren 1 bis 4 gekennzeichnet. Der Flanschteil 12 dient weiterhin zur Befestigung der Vorrichtung 1, beispielsweise im Bereich eines Zylinderkopfes der Brennkraftmaschine. Hierzu sind am Flanschteil 12 beispielsweise vier Öffnungen 17 ausgenommen, in welche Schrauben zum Anschrauben der Vorrichtung 1 eingebracht werden können.

Die Motorleistung der Brennkraftmaschine wird bekanntermaßen durch Drehen der Drosselklappe 2 im Drosselklappenstutzen 11 gesteuert, so daß mehr oder weniger Luft an der Drosselklappe 2 vorbeiströmt. Der gedrosselten Luft wird mittels wenigstens einem Brennstoffeinspritzventil Brennstoff zugemischt, um ein Brennstoff-Luft-Gemisch zu erhalten, das anschließend in Brennräumen der Brennkraftmaschine verbrennt. Zum Drehen der Drosselklappe 2 ist der elektrische Drosselklappenstellmotor 3 vorgesehen, der im bestromten Zustand zum Beispiel über ein Untersetzungsgetriebe eine mit der Drosselklappe 2 verbundene Drosselklappenwelle 14 antreibt. Die Ansteuerung des Drosselklappenstellmotors 3 erfolgt dabei mittels des elektronischen Steuergeräts 4, das zum Beispiel mit einem Pedalwegsensor verbunden ist. Der Pedalwegsensor erfaßt den durch die Fahrpedalstellung eines Gaspedals ausgedrückten Fahrerwunsch an Motorleistung und übermittelt diesen in Form elektrischer Signale an das elektronische Steuergerät 4. Das elektronische Steuergerät 4 betätigt daraufhin den elektrischen Drosselklappenstellmotor 3, damit die Drosselklappe 2 eine bestimmte, dem Fahrerwunsch entsprechende und an die Betriebskenngrößen der Brennkraftmaschine angepaßte Drehstellung einnimmt. Eine gegenüberliegend dem Drosselklappenstellmotor 3 am Flanschteil 12 ausgebildete und an der Drosselklappenwelle 14 angreifende Rückstellvorrichtung 27 stellt dabei sicher, daß es bei einem Ausfall des Drosselklappenstellmotors 3 stets zu einer Rückstellung der Drosselklappe 2, beispielsweise in eine vorgegebene Leerlauf- oder Absperrstellung kommt. Neben der beschriebenen elektronischen Motorleistungssteuerung (EMS) mittels des Drosselklappenstellmotors 3 übernimmt das elektronische Steuergerät 4 noch weitreichende Funktionen einer übergeordneten elektronischen Motorsteuerung. Die elektronische Motorsteuerung steuert neben den Hauptfunktionen der Gemischbildung und der elektrischen Zündung unter anderem auch die mengenmäßig und zeitlich begrenzte Einleitung von Brennstoffdämpfen mittels des Regenerierventils 5. Das Regenerierventil 5 ist Teil eines Brennstoffverdunstungs-Ruckhaltesystems eines Brennstofftanks der Brennkraftmaschine, das beispielsweise einen Adsorptionsfilter zur Zwischenspeicherung der im Brennstofftank ausgasenden Brennstoffdämpfe besitzt, um diese nur bei bestimmten Betriebsbereichen der Brennkraftmaschine über das Regenerierventil 5 in den Drosselklappenstutzen 11 einzuleiten. Das elektronische Steuergerät 4 des Motorsteuerungssystems benötigt eine Vielzahl von Informationen über wichtige Betriebsgrößen der Brennkraftmaschine, welche von Sensoren bereitgestellt und dem elektronischen Steuergerät 4 zur Auswertung zugeführt werden. Ein wichtiger Sensor stellt der Luftmassenmesser 20 dar, der im Drosselklappenstutzen 11 die von der Brennkraftmaschine angesaugte Luftmasse bestimmt.

Wie in der Figur 1 dargestellt ist, besitzt der elektrische Drosselklappenstellmotor 3 eine längliche zylindrische Gestalt. Der Drosselklappenstellmotor 3 ist in einem entsprechend zylindrisch ausgebildeten Motorgehäuseteil 15 untergebracht, das Teil des Gehäuses 10 der Vorrichtung 1 ist. Der Motorgehäuseteil 15 erstreckt sich am Flanschteil 12 quer zum Drosselklappenstutzen 11 und geht einstückig in ein kastenförmiges Gehäuseteil 16 des Gehäuses 10 über. Wie in der Figur 2, einer Seitenansicht der Vorrichtung 1, dargestellt ist, beherbergt der kastenförmige Gehäuseteil 16 mehrere Komponenten, zumindest das elektronische Steuergerät 4, den Drosselklappenstellmotor 3 und eine Steckerleiste 22. Hauptbestandteil des elektronischen Steuergerätes 4 ist ein Substrat 21, auf dem eine Vielzahl elektrischer Bauteile, beispielsweise in Hybridbauweise, aufgebracht sind. Zur Kontaktierung und zur Stromversorgung des Steuergeräts 4 können ein oder mehrere Stecker auf die Steckerleiste 22 aufgesteckt werden. Das Substrat 21 ist im kastenförmigen Gehäuseteil 16 in räumlicher Nähe des Drosselklappenstutzens 11 untergebracht, um in gutem Wärmekontakt die beim Betrieb des Steuergerätes 4 entstehende Wärme von der im Drosselklappenstutzen 11 strömenden Luft abzuführen. Wie in der Figur 1 dargestellt ist, ist der kastenförmige Gehäuseteil 16 von einem aufsetzbaren Verschlußdeckel 18 dicht verschließbar, damit kein Wasser, Schmutzstoffe oder dergleichen in den kastenförmigen Gehäuseteil 16 eindringen können. Der Verschlußdeckel 18 spart dabei die beispielsweise am Substrat 21 gehaltene Steckerleiste 22 aus, die bei aufgesetztem Verschlußdeckel 18 beispielsweise etwas vom Verschlußdeckel 18 abstehen kann. Der besseren Übersicht wegen, ist der Verschlußdeckel 18 in den Figuren 2 und 4 nicht gezeigt. Es ist auch möglich, die Steckerleiste 22 am Verschlußdeckel 18 anzubringen oder in diesen einzubinden und zur elektrischen Verbindung der Steckerleiste 22 mit dem Substrat 21 beispielsweise ein flexibles, mehradriges Kabelband vorzusehen. Um dabei eine elektrische Verbindung mit auf dem Substrat 21 vorgesehenen, elektrischen Bauteilen herzustellen, wird das Kabelband mit seinem einen Ende an einer dem Substrat 21 zugewandten Seite des Verschlußdeckels 18 mit der Steckerleiste 21 elektrisch verbunden und mit seinem anderen Ende zu den elektrischen Bauteilen des Substrats 21 geführt.

Wie in den Figuren 1 und 2 dargestellt ist, ist das Regenerierventil 5 beispielsweise mittels eines am Drosselklappenstutzen 11 angebrachten Haltebügels 19 am Drosselklappenstutzen 11 befestigt. Das Regenerierventil 5 ist über eine nicht näher dargestellten Schlauchleitung beispielsweise mit dem Adsorptionsfilter des Brennstoffverdunstungs-Rückhaltesystems des Brennstofftanks der Brennkraftmaschine verbunden. Das Regenerierventil 5 leitet über eine in Figur 2 sichtbare Schlauchleitung 23 die Brennstoffdämpfe des Brennstofftanks in dosierter Weise in den Drosselklappenstutzen 11 vorzugsweise stromabwärts der Drosselklappe 2 ein. Das Regenerierventil 5 ist elektromagnetisch betätigbar ausgebildet und hat einen Aufbau, der beispielsweise der DE-OS 40 23 044 entnehmbar ist und der daher im folgenden nicht näher beschrieben wird. Das Regenerierventil 5 ist vom elektronischen Steuergerät 4 ansteuerbar, wozu dieses über einen nicht näher dargestellten elektrischen Stecker beispielsweise über die Steckerleiste 22 mit dem elektronischen Steuergerät 4 elektrisch verbunden ist.

Zusätzlich oder gegebenenfalls anstelle des Regenerierventils 5 kann die Vorrichtung 1 mit dem Luftmassenmesser 20 ausgestattet sein. Der Luftmassenmesser 20 hat einen zum Beispiel der DE-OS 38 44 354 entnehmbaren Aufbau und besitzt eine längliche Gestalt. Der Luftmassenmesser 20 ist beispielsweise etwa in der Mitte der länglichen Erstreckung des Drosselklappenstutzens 11 in eine Anformung 25 am Drosselklappenstutzen 11 zum Beispiel steckbar eingeführt und ragt mit seinem in Figur 3 gezeigten Meßteil 26 etwa in die Mitte des vom Drosselklappenstutzen 11 begrenzten Strömungsquerschnitts, um die durch den Strömungsquerschnitt hindurchströmende Luftmasse zu bestimmen. Über eine nicht dargestellte elektrische Verbindungsleitung ist der Luftmassenmesser 20 beispielsweise über die Steckerleiste 22 mit dem elektronischen Steuergerät 4 verbunden.

Durch die erfindungsgemäße Unterbringung mehrerer Komponenten in beziehungsweise an einem gemeinsamen Gehäuse 10, insbesondere des Drosselorgans 2, des elektronischen Steuergeräts 4 und des Regenerierventils 5 sowie des Luftmassenmessers 20, wird eine kompakte Baueinheit geschaffen, die Funktionen mehrerer einzelner Bauteile in vorteilhafter Weise in einem gemeinsamen Aggregat integriert. Die Vorrichtung 1 ist in Vormontage komplett herstellbar und prüfbar, so daß zur Endmontage an der Brennkraftmaschine beispielsweise nur noch die Schraubverbindung am Zylinderkopf angebracht werden muß. Durch die Zusammenfassung mehrerer Komponenten können eine Vielzahl sonst üblicher Steckverbindungen und elektrischer Verbindungsleitungen, insbesondere zum elektronischen Steuergerät 4, entfallen, wodurch sich eine hohe Betriebssicherheit und Zuverlässigkeit der Vorrichtung 1 ergibt.

In den Figuren 3 und 4 ist ein zweites erfindungsgemäßes Ausführungsbeispiel gezeigt, bei dem alle gleichen oder gleichwirkenden Teile mit den gleichen Bezugszeichen des ersten Ausführungsbeispiels gemäß den Figuren 1 und 2 gekennzeichnet sind. Gegenüber dem ersten Ausführungsbeispiel ist das Regenerierventil 5 nicht mittels eines Haltebügels 19 am Drosselklappenstutzen 11 befestigt, sondern im kastenförmigen Gehäuseteil 16 an dessen Boden 24 untergebracht, beispielsweise mittels einer Klipps- oder einer Rastverbindung. Die Unterbringung des Regenerierventils 5 ist im kastenförmigen Gehäuseteil 16 so vorgesehen, daß über eine Öffnung im Boden 24 eine direkte Einleitung der Brennstoffdämpfe nach stromabwärts der Drosselklappe 2 in den Drosselklappenstutzen 11 erfolgt, wobei vorteilhafterweise die im ersten Ausfühnmgsbeispiel in Figur 2 gezeigte Schlauchverbindung 23 entfallen kann.

Wie in der Figur 4 dargestellt ist, kann der Luftmassenmesser 20 ebenfalls im kastenförmigen Gehäuseteil 16 untergebracht werden. Dabei ragt ein Teil des Luftmassenmeßkörpers durch eine Öffnung im Boden 24 des kastenförmigen Gehäuseteils 16 in den Strömungsquerschnitt des Drosselklappenstutzens 11. Der in Figur 4 vereinfachend als Kreis dargestellte Luftmassenmesser 20 ragt dabei wie im ersten Ausführungsbeispiel nach Figur 1 mit seinem Meßteil 26 beispielsweise etwa in die Mitte des vom Drosselklappenstutzen 11 begrenzten Strömungsquerschnitts. Die gemeinsame Unterbringung des Regenerierventils 5 und des Luftmassenmessers 20 im kastenförmigen Gehäuseteil 16 ermöglicht eine besonders einfache Gestaltung der elektrischen Verbindungswege, insbesondere zum elektronischen Steuergerät 4. Die elektrische Verbindung kann beispielsweise durch auf dem Substrat 21 aufgebrachte Leiterbahnen erfolgen, die beispielsweise mittels Lötung das Regenerierventil 5 und den Luftmassenmesser 20 über die Leiterbahnen mit den elektronischen Bauteilen auf dem Substrat 21 des Steuergeräts 4 elektrisch verbinden, wodurch sonst übliche Stecker mit elektrischen Verbindungsleitungen entfallen können.

## Patentansprüche

1. Vorrichtung für eine Brennkraftmaschine, die wenigstens ein in einem Drosselklappenstutzen untergebrachtes und von einem elektrischen Drosselklappenstellmotor betätigbares Drosselorgan und ein elektronisches Steuergerät in einem gemeinsamen Gehäuse als vormontierbare Baueinheit umfaßt, wobei der Drosselklappenstutzen (11), das Motorgehäuseteil (15) und das Gehäuseteil (16) des Steuergerätes (4) das gemeinsame Gehäuse (10) einstückig bilden, dadurch gekennzeichnet, daß die Vorrichtung (1) weiterhin ein Regenerierventil (5) hat.

2. Vorrichtung für eine Brennkraftmaschine, die wenigstens ein in einem Drosselklappenstutzen untergebrachtes und von einem elektrischen Drosselklappenstellmotor betätigbares Drosselorgan und ein elektronisches Steuergerät in einem gemeinsamen Gehäuse als vormontierbare Baueinheit umfaßt, wobei der Drosselklappenstutzen (11), das Motorgehäuseteil (15) und das Gehäuseteil (16) des Steuergerätes (4) das gemeinsame Gehäuse (10) einstückig bilden, dadurch gekennzeichnet, daß die Vorrichtung (1) weiterhin einen Luftmassenmesser (20) hat.

3. Vorrichtung nach Anspruch 1, dadurch gekennzeichnet, daß die Vorrichtung (1) einen Luftmassenmesser (20) umfaßt.

4. Vorrichtung nach Anspruch 2 oder 3, dadurch gekennzeichnet, daß der Luftmassenmesser (20) steckbar am Drosselklappenstutzen (11) des Gehäuses (10) angebracht ist.

5. Vorrichtung nach Anspruch 2 oder 3, dadurch gekennzeichnet, daß der Luftmassenmesser (20) in dem Gehäuseteil (16), das kastenförmig ist, des Gehäuses (10) untergebracht ist.

6. Vorrichtung nach Anspruch 1 oder 2, dadurch gekennzeichnet, daß das elektronische Steuergerät (4) in dem Gehäuseteil (16), das kastenförmig ist, des Gehäuses (10) untergebracht ist.

7. Vorrichtung nach Anspruch 1 oder 3, dadurch gekennzeichnet, daß das Regenerierventil (5) in dem Gehäuseteil (16), das kastenförmig ist, des Gehäuses (10) untergebracht ist.

8. Vorrichtung nach Anspruch 1 oder 3, dadurch gekennzeichnet, daß das Regenerierventil (5) mittels eines Haltebügels (19) am Drosselklappenstutzen (11) des Gehäuses (10) angebracht ist.

9. Vorrichtung nach Anspruch 7, dadurch gekennzeichnet, daß das Regenerierventil (5) im kastenförmigen Teil (16) des Gehäuses (10) so untergebracht ist, daß es mit einem Strömungsquerschnitt stromabwärts des Drosselorgans (2) in Verbindung steht.

## Claims

1. Device for an internal combustion engine, which comprises at least one throttling element, which is accommodated in a throttle body and is actuable by an electric throttle-butterfly positioning motor, and an electronic control unit in a common housing as a preassemblable unit, the throttle body (11), the engine housing part (15) and the housing part (16) of the control unit (4) integrally forming the common housing (10), characterized in that the device (1) furthermore has a regenerating valve (5).

2. Device for an internal combustion engine, which comprises at least one throttling element, which is accommodated in a throttle body and is actuable by an electric throttle-butterfly positioning motor, and an electronic control unit in a common housing as a preassemblable unit, the throttle body (11), the engine housing part (15) and the housing part (16) of the control unit (4) integrally forming the common housing (10), characterized in that the device (1) furthermore has an air mass meter (20).

3. Device according to Claim 1, characterized in that the device (1) comprises an air mass meter (20).

4. Device according to Claim 2 or 3, characterized in that the air mass meter (20) is mounted in plug-in fashion on the throttle body (11) of the housing (10).

5. Device according to Claim 2 or 3, characterized in that the air mass meter (20) is accommodated in that housing part (16) which is box-shaped of the housing (10).

6. Device according to Claim 1 or 2, characterized in that the electronic control unit (4) is accommodated in that housing part (16) which is box-shaped of the housing (10).

7. Device according to Claim 1 or 3, characterized in that the regenerating valve (5) is accommodated in that housing part (16) which is box-shaped of the housing (10).

8. Device according to Claim 1 or 3, characterized in that the regenerating valve (5) is mounted on the throttle body (11) of the housing (10) by means of a retaining clip (19).

9. Device according to Claim 7, characterized in that the regenerating valve (5) is accommodated in such a way in the box-shaped part (16) of the housing (10) that it is connected to a cross-section of flow downstream of the throttling element (2).

## Revendications

1. Dispositif pour un moteur à combustion interne, qui comprend au moins un organe d'étranglement, logé dans un ajutage de clapet d'étranglement et qui est actionné par un moteur électrique de réglage de clapet d'étranglement et un appareil électronique de commande dans un boîtier commun sous la forme d'une unité de construction qui peut être montée au préalable, l'ajutage du clapet d'étranglement (11), la partie de boîtier du moteur (15) et la partie de boîtier (16) de l'appareil de commande (4) formant d'un seul tenant le boîtier commun (10),
caractérisé en ce que
le dispositif (1) a en outre une soupape de régénération (5).

2. Dispositif pour un moteur à combustion interne, qui comprend au moins un organe d'étranglement, logé dans un ajutage de clapet d'étranglement et qui est actionné par un moteur électrique de réglage de clapet d'étranglement et un appareil électronique de commande dans un boîtier commun sous la forme d'une unité de construction qui peut être montée au préalable, l'ajutage du clapet d'étranglement (11), la partie de boîtier du moteur (15) et la partie de boîtier (16) de l'appareil de commande (4) formant d'un seul tenant le boîtier commun (10),
caractérisé en ce que
le dispositif comprend en outre un appareil de mesure de la masse d'air (20).

3. Dispositif selon la revendication 1,
caractérisé en ce que
le dispositif (1) comprend un appareil de mesure de la masse d'air (20).

4. Dispositif selon la revendication 2 ou 3,
caractérisé en ce que
l'appareil de mesure de la masse d'air (20) est mis de façon à pouvoir être enfiché sur l'ajutage (11) du clapet d'étranglement du boîtier (10).

5. Dispositif selon la revendication 2 ou 3,
caractérisé en ce que
l'appareil de mesure de la masse d'air (20) est logé dans la partie (10) du boîtier (16), qui a la forme d'une caisse.

6. Dispositif selon la revendication 1 ou 2,
caractérisé en ce que
l'appareil électronique de commande (4) est logé dans la partie (16) du boîtier (10), qui a la forme d'une caisse.

7. Dispositif selon la revendication 1 ou 3,
caractérisé en ce que
la soupape de régénération (5) est logée dans la partie (16) du boîtier (10), qui a la forme d'une caisse.

8. Dispositif selon la revendication 1 ou 3,
caractérisé en ce que
la soupape de régénération (5) est mise au moyen d'un étrier de maintien (19) sur l'ajutage du clapet d'étranglement (11) du boîtier (10).

9. Dispositif selon la revendication 7,
caractérisé en ce que
la soupape de régénération (5) est logée dans la partie (16) en forme de caisse du boîtier (10) de telle sorte qu'elle est en liaison avec une section transversale d'écoulement en aval de l'organe d'étranglement (2) .
